# EUROPÄISCHE PATENTSCHRIFT

(11) **EP 1 121 501 B1**
(45) Veröffentlichungstag und Bekanntmachung des Hinweises auf die Patenterteilung: **23.07.2003**
(21) Anmeldenummer: 99950723.9
(22) Anmeldetag: 14.10.1999
(51) Int. Cl.: E05B 17/20, E05B 15/00, E05B 63/16, E05B 3/00

(54) **FENSTER- UND/ODER TÜRBESCHLAG**
WINDOW AND/OR DOOR FITTING
FERRURE DE FENETRE ET/OU DE PORTE

(30) Priorität: 17.10.1998 DE 29818559 U; 05.03.1999 DE 29903896 U
(43) Veröffentlichungstag der Anmeldung: 08.08.2001
(73) Patentinhaber: HOPPE AG, D-35260 Stadtallendorf (DE)
(72) Erfinder: ECKHARD, Martin, D-35041 Marburg (DE); REITZ, Reinhold, D-34628 Willingshausen (DE); ALBER, Helmut, D-39028 Schlanders (DE); DEBUS, Frank, D-35282 Rauschenberg (DE); SCHAUB, Bernhard, D-35260 Stadtallendorf (DE)
(74) Vertreter: Olbricht, Karl Heinrich, Dipl.-Phys.
(86) Internationale Anmeldenummer: EP9907736
(87) Internationale Veröffentlichungsnummer: WO00023677

(56) Entgegenhaltungen:
- EP-A- 0 607 715
- DE-A- 3 520 861
- DE-A- 4 012 002
- DE-C- 377 163
- US-A- 5 657 653

## Beschreibung

Die Erfindung betrifft einen Fenster- und/oder Türbeschlag gemäß dem Oberbegriff von Anspruch 1 und gemäß Anspruch 24.

Beschläge in Form von Handhaben zum Öffnen und Verschließen von Raumabschlüssen, d.h. Fenstern und Türen, sind vielfach als Drehhandhaben ausgebildet, die mit Anschlagmitteln wie Rosetten, Grundplatten o.dgl. an einem Fensterrahmen bzw. Türblatt befestigt werden, um über einen in der Handhabe sitzenden Mitnehmerstift, z.B. einen Vierkant, eine zugeordnete Schließmechanik zu betätigen.

Damit dies nicht durch Unbefugte geschieht, hat man verschiedene Sicherungs-Einrichtungen entwickelt, unter anderem Druckknopf-Verriegelungen und sog. Kindersicherungen. Beispielsweise beschreibt DE 295 18 723 U1 einen Beschlag mit einem außen am Griff befindlichen Schieber. Diesen muß man zur Seite bewegen, um eine axiale Kraft auf den abgefederten Griffhals ausüben zu können, der dadurch mit einer den Vierkant führenden Anschlagbuchse kuppelbar wird; erst nach dem Einrasten daran kann der Griff verschwenkt werden.

Bei anderen Konstruktionen kann man die Griffe in ausgewählten Positionen festlegen, z.B. in 90°-Stellungen. Um die Drehbewegung eines so verriegelten Griffs freizugeben, ist zuerst ein zugeordnetes Organ zu betätigen. Ist aber ein Griff anfangs nicht in einer gegebenen Winkelposition, so kann keine Verriegelung stattfinden und der Griff läßt sich - auch durch Einwirkung von außen - bewegen. Darauf beruhen Einbruchs-Methoden.

Bei Dreh-Kipp-Beschlägen mit einem Getriebe, das zur Umsetzung der Drehbetätigung in eine Linearbewegung eines Schubgestänges dient, kann die Verriegelung unwirksam gemacht werden, indem das Fensterprofil von außen angebohrt und mit einem Werkzeug durch das erzeugte Loch hindurch das Gestänge verschoben wird. Ein Fenster läßt sich auch öffnen, wenn der Rahmen von außen in Höhe des Vierkants angebohrt wird, an dem dann ein Werkzeug angreifen kann. In beiden Fällen wird der Vierkant verdrehbar und der Beschlag infolgedessen entriegelbar.

Abhilfe hat man mit den weit verbreiteten abschließbaren Fenstergriffen versucht, die sich im gesperrten Zustand nicht bewegen lassen. Hierbei muß der Benutzer darauf achten, den Griff immer wieder abzuschließen. Dazu wird allgemein ein Schlüssel benötigt, der für Dritte nicht frei zugänglich sein darf; der erschwerte Zugriff auf den Schlüssel stört jedoch bei der Benutzung durch Berechtigte, so daß diese aus Bequemlichkeit oft ein Abschließen des Fensters unterlassen.

Gemeinsame Nachteile der bekannten Vorrichtungen bestehen ferner darin, daß die Fenstergriffe gewissen Einschränkungen im Design unterliegen, wenn man sie mit Sicherungsmitteln z.B. der genannten Art ausstatten will. Auch sind die Benutzer gezwungen, die entsprechenden Elemente tatsächlich zu betätigen, und zwar zum Teil in einer Richtung, die von der gewohnten Betätigungsweise abweicht

Es ist ein wichtiges Ziel der Erfindung, diese und weitere Nachteile des Standes der Technik zu überwinden und eine verbesserte Handhabe zu schaffen, die Einwirkungen von außen erheblichen Widerstand entgegensetzt, im Rauminneren aber ohne weiteres betätigbar ist. Neben übersichtlichem Aufbau wird kostengünstige Fertigung und Montage angestrebt. Auch sollen mit wirtschaftlichen Mitteln größere Freiheiten bezüglich Formgestaltung, Verwendungsweise und/oder Bewegungsabläufen erzielt werden.

Gelöst wird diese Aufgabe durch einen Fenster- und/oder Türbeschlag zur Betätigung einer Schließmechanik, mit einer Handhabe in Form wenigstens eines Griffes, der mittels eines Griffhalses axialfest-drehbar an oder in einem Anschlagkörper gelagert ist, welcher an einem flächigen Träger, insbesondere einem Raumabschluß-Element wie Türblatt, Fensterrahmen o.dgl. befestigbar ist, und mit einem in den Anschlagkörper eingreifenden oder ihn durchsetzenden Mehrkant, der zur Betätigung der Schließmechanik drehstarr mit dem Griff verbunden ist, wobei nach der Erfindung gemäß Anspruch 1 zwischen Griff und Mehrkant eine Koppelanordnung vorgesehen ist, mit der eine Drehmoment-Übertragung vom Griff zum Mehrkant bewirkbar, hingegen vom Mehrkant zum Griff sperrbar ist. Man hat also eine Drehhandhabe in der Art einer mechanischen Diode, die je nach Betätigungsrichtung entweder die übliche Bewegung des Griffes erlaubt oder sie umgekehrt verhindert. Dadurch wird auf sehr einfache Weise ein erheblicher Zuwachs an Sicherheit erzielbar. Der konstruktive Aufwand ist insgesamt gering, so daß die aus wenigen Komponenten bestehende Anordnung problemlos gefertigt und montiert werden kann.

Eine andere Ausführungsform der Erfindung geht aus von einem Beschlag in Form eines Griffes, mit einem Griffmitnehmer, der als Schieber ausgebildet und innerhalb einer Randbegrenzung, z.B. einem Gehäuse, einem Anschlagkörper oder einer Falzvertiefung eines flächigen Trägers - insbesondere eines Raumabschlußelements wie Türblatt, Fensterrahmen o.dgl. - linear geführt ist, mit einem relativ zu dem Griffmitnehmer begrenzt verschieblichen Abtriebsmitnehmer, der ein quer zu dem Gehäuse bzw. Anschlagkörper angeordnetes und zur Betätigung einer Schließmechanik mit dem Griff verbundenes Abtriebselement aufweist, und mit einer zwischen dem Griffmitnehmer und dem Abtriebselement befindlichen Koppelanordnung, die ein zwischen Schubflächen des Griffmitnehmers sitzendes Koppelglied aufweist und durch die abhängig davon, ob eine Krafteinwirkung an dem Griff oder an dem Abtriebselement stattfindet, eine Griffbewegung freigeb- oder blockierbar ist Hierbei ist erfindungsgemäß laut Anspruch 24 vorgesehen, daß das Koppelglied als Raststift ausgebildet ist und je nach des Position des Griffmitnehmers entweder an der Randbegrenzung gleitbar anliegt [Freigabestellung] oder in eine Sperrmulde eintritt [Blockierstellung]. Man erkennt, daß diese Bauform nicht auf Drehbetätigung beschränkt ist, sondern allgemein verschiebliche und insbesondere linearbewegliche Elemente verwendet, die über ein zugleich als Sperrglied wirksames, robustes Koppelglied funktionsverbunden sind.

Zwar ist aus DE-A1-35 20 861 ein ähnliches Prinzip bekannt, doch betrifft diese Druckschrift eine Rückdrücksperre an Treibstangenbeschlägen, die von einem Schloß aus über ein Treibstangengetriebe betätigbar sind. Hierbei wird eine an einem Treibstangenabschnitt unveränderlich festgelegte Blattfeder entweder in eine Sperrsteliung bewegt oder aus ihr herausgehoben, und die Blockierung beruht ausschließlich auf der Verrastung eines Feder-Endes an einer schmalen Sperrschulter, die verschleißen und/oder - bei großer Krafteinwirkung an einem Riegel - durch Abknicken der prinzipiell schwachen Blattfeder überwunden werden kann. Demgegenüber enthält die neuartige Koppelanordnung einen Rastbolzen, der zwischen den Mitnehmern beweglich gefesselt, aber nicht starr an einem Mitnehmer angebracht ist und der außerdem mit seinem Körper selbst ein Sperrglied bildet, das in einer Gleit-/Rollbewegung seitlich versetzbar ist und durch keilähnliche Selbsthemmung wirkt Auch große abtriebsseitige Kräfte können diese Sperre wegen der Massivität des Rastbolzens nicht überwinden.

Vorteilhafte Ausgestaltungen sind Gegenstand der Ansprüche 2 bis 23 sowie 25 bis 27. Anspruch 28 bezieht sich auf die Verwendung des erfndungsgemäßen Beschlags an einem Raumabschluß-Element.

Weitere Merkmale, Einzelheiten und Vorteile der Erfindung ergeben sich aus dem Wortlaut der Ansprüche sowie aus der folgenden Beschreibung von Ausführungsbeispieien anhand der Zeichnungen. Es zeigen:
- Fig. 1: eine Druntersicht auf den Anschlagkörper eines Beschlags,
- Fig. 2: eine vergleichbare Druntersicht in anderer Ausführungsform,
- Fig. 3: eine Druntersicht einer noch anderen Ausführungsform,
- Fig. 4: eine Schrägansicht, teilweise im Schnitt, einer Drehhandhabe,
- Fig. 5a, 5b: je eine Auseinandergezogene Schrägansicht der Bestandteile des Fenstergriffs von Fig. 5 in Drauf- bzw. Druntersicht,
- Fig. 6a bis 6c: je eine Drunteransicht einer weiteren Ausführungsform, und zwar im Ruhezustand sowie in zwei verschiedenen Betriebszuständen,
- Fig. 7a bis 7c: je eine Drunteransicht einer anderen Ausführungsform eines Beschlags im Ruhezustand sowie in zwei verschiedenen Betriebszuständen,
- Fig. 8: eine separate Darstellung einer Paßausnehmung im Anschlagkörper,
- Fig. 9: eine abgewickelte Darstellung des Innenumfangs der Paßausnehmung von Fig. 8,
- Fig. 10a bis 10b: je eine auseinandergezogene Schrägansicht der Bestandteile des Fenstergriffs von Fig. 7a bis 7c und
- Fig. 11a bis 11c: je eine schematisierte Seitenansicht einer Schiebemechanik für Handhaben.

Man erkennt in Fig. 1 die Unterseite eines Anschlagkörpers 20, der mittels durchbohrter Nocken 23 an einer (nicht gezeichneten) Fenster- oder Türfläche anschlagbar ist. Zentrisch sitzt ein Vierkant 30, der um die gleiche Achse drehbar ist wie ein (hier nicht gezeichneter) Griff, der mit einem Griffmitnehmer 15 drehfest verbunden ist Mit dem Vierkant 30 ist ein Vierkantmitnehmer 35 drehfest verbunden, dessen Hauptteil konzentrisch von dem Griffmitnehmer 15 umschlossen ist. Der Griffmitnehmer 15 und der Vierkantmitnehmer 35 sind Bestandteile einer Koppelanordnung K mit der eine Drehmoment-Übertragung vom Griff zum Mehrkant 30 bewirkbar, hingegen vom Mehrkant 30 zum Griff sperrbar ist.

Der Vierkantmitnehmer 35 reicht mit einem Vorsprung 33 bis an eine Innenwand 44 einer zylindrischen Paßausnehmung 24 in der Bodenseite des Anschlagkörpers 20. Eine Blattfeder 40 liegt mit ihrem Hauptteil an der Innenwand 44 an und umschließt dabei den Griffmitnehmer 15. Mit vorgegebenem geringem Abstand zu dessen Enden, die Anlageflächen 17 bilden, ist die Feder 40 mit Winkelenden 42 versehen, die der Gestalt des Vorsprungs 33 des Vierkantmitnehmers 35 angepaßt sind und in der gezeichneten Ruheposition zwischen der Anlagefläche 17 des Griffmitnehmers 15 und einer Anlagefläche 37 des Vierkantmitnehmers 35 liegen.

Wird der Griff samt Griffmitnehmer 15 gedreht, so trifft eine Anlagefläche 17 auf ein Federende 42. Dieses wird dadurch ein wenig mitgezogen, so daß eine Verringerung des Federdurchmessers eintritt. Die vorher paßgenaue Feder 40 kann sich nun leicht an der Innenwand 44 entlangbewegen. Bei weiterer Drehung des Griffmitnehmers 15 wird das genannte Federende 42 auf die Anlagefläche 37 des Vierkantmitnehmers 35 geschoben, wodurch die Drehbewegung über den Vorsprung 33 und den Mitnehmer 35 auf den Vierkant übertragen wird. Die Blattfeder 40 dient somit als Koppelglied, d.h. sie koppelt den Griffmitnehmer 15 und den Mehrkantmitnehmer 35 derart, daß ein auf den Griff wirkendes Drehmoment auf den Mehrkant 30 übertragen wird und zwar solange die Anlagefläche 17 das betreffende Federende 42 und damit den Mehrkantmitnehmer 35 schiebt Der Griff läßt sich frei drehen.

Wenn jedoch primär ein Drehmoment am Vierkant 30 angreift, kommt eine Anlagefläche 37 des Mitnehmervorsprungs 33 an dem zugeordneten Winkelende 42 der Feder 40 zur Anlage. Letztere wird dadurch im Durchmesser aufgeweitet, und zwar schon bei minimaler Stauchung des zugeordneten Federendes 42. Infolgedessen verklemmt sich die Feder 40 gegen die Innenwand 44 mit der Folge, daß die Drehbewegung sofort und vollständig abgebremst wird.

Man erkennt, daß der Griffmitnehmer 15, die Feder 40 und der Vierkantmitnehmer 35 zur Längsmitte L des Anschlagkörpers 20 symmetrisch aufgebaut und angeordnet sind, so daß funktionelle Unabhängigkeit von der Drehrichtung gewährleistet ist. Wichtig ist ferner ein vorgegebenes Drehwinkelspiel B zwischen den beiden Mitnehmern 15 und 35, das durch die Abstände zwischen den Anlageflächen 17 und 37 festgelegt wird, welche größer sein müssen als die Dicke des dazwischen befindlichen Federelements 42. Dank dieser Bemessung kann ein Mitnehmer (im Rahmen des Drehwinkelspiels B) verdreht werden, ohne daß die Drehbewegung auf den anderen Mitnehmer übertragen wird, wobei aber eine Einwirkung auf die Feder 40 als Koppelelement stattfindet. Dieses verklemmt sich durch Reibschluß - ausgehend von der gezeichneten Ruhelage - in der einen Richtung und löst sich jeweils in Gegenrichtung.

Eine andere Ausführungsform eines Selbsthemm-Mechanismus für eine Drehhandhabe ist aus Fig. 2 ersichtlich. Wiederum sind um die zum Vierkantstift 30 konzentrische Achse die beiden Mitnehmer 35 und 15 der Koppelanordnung K drehbar gelagert. In Umfangsrichtung dazwischen befinden sich Koppelglieder 36 in Gestalt von zwei beispielsweise als Wälzstifte ausgebildeten Kopplungselement-Paaren, die jeweils durch eine Druckfeder 38 auseinandergedrückt werden. Der zweischalig ausgebildete Griffmitnehmer 15 hat an jeder Schale einen Mittelteil 50 mit bogenförmigen Flügeln 52, deren Umfangsenden Schubflächen 19 aufweisen bzw. bilden. Die Mitnehmer 15, 35 besitzen ferner Eingriffs-Elemente, die als Einsprung 51 und zugeordnete Einbuchtung 56 gestaltet und mit einem Drehwinkelspiel B zueinander so angeordnet sind, daß im dargestellten Ruhezustand die Anlageflächen 17 bzw. 37 voneinander beabstandet sind. Die Federn 38 zwischen den Wälzstiften 36 oder Zylinderrollen sind entlang Stegen 46 geführt, entlang der Innenwand 44 der Paßausnehmung 24 verlaufen. Die symmetrisch zwischen den Stirnflächen 19 der bogenförmigen Flügel 52 des Griffmitnehmers 15 angeordneten Stege 46 verhindern, daß die Federn 38 während der Drehbewegungen außen, d.h. an der Paßausnehmung 24 bzw. der Innenwand 44, reiben könnten; dies trägt zur Leichtgängigkeit des Fenstergriffs bei.

Wie Fig. 2 zeigt, gestatten die Formgestaltungen der Mitnehmer 15, 35 die gegenseitige Übertragung von Drehbewegungen ohne dazwischen befindliche Kopplungselemente. Im Zusammenwirken mit Keilflächen 39 am Vierkantmitnehmer 35 bestimmt das zwischen den Flächen 17, 37 vorhandene Drehwinkelspiel B jedoch die im folgenden erläuterte Funktion.

Die Koppelglieder 36 befinden sich in einem Zwischenraum 55 von etwa trapezoider Grundform, welcher von der zylindrischen Innenwand 44, den Schubflächen 19 sowie der Keilfläche 39 eingegrenzt ist und sich zu der Feder 38 hin erweitert. Letztere bewirkt, daß jede der beiden Wälzstifte 36 jedes Paares immer so weit wie möglich in diesen keilförmigen Zwischenraum 55 hineingedrückt wird.

Bewegt man nun den Griff und damit den Griffmitnehmer 15, so ist dies bis zur Überbrückung des Abstandes zwischen den Anlageflächen 17, 37 zunächst ohne Übertragung einer Drehbewegung auf den Vierkantmitnehmer 35 möglich. Die Schubfläche 19 des bogenförmigen Flügels 52 drückt vielmehr entgegen der Kraft der Feder 38 auf den benachbarten Wälzstift 36 und drückt diesen tangential zur Ringfläche 44 aus dem keilförmigen Zwischenraum 55 heraus. Das Koppelglied 36 ist in der sich erweiternden Zone 55 frei beweglich. Unmittelbar danach treffen sich die Anlageflächen 17 und 37 der beiden relativ zueinander verdrehbaren Mitnehmer 15 bzw. 35, wodurch die weitere Drehbewegung des äußeren Mitnehmers 15 voll auf den inneren Mitnehmer 35 übertragen wird. Der Wälzstift 36 am gegenüberliegenden Ende der Feder 38 wird durch die bei der Drehbewegung an der Innenwand 44 entstehende Reibung ebenfalls aus dem dortigen Keil-Zwischenraum 55 herausgeschoben. Damit sind beide Koppelglieder 36 frei beweglich. Die Drehung des Fenstergriffs wird ohne Hinderung auf den Vierkantstift 30 übertragen.

Greift hingegen ein Drehmoment zuerst bzw. nur am inneren Mitnehmer 35 an, so wirkt dessen Keilfläche 39 auf den zugeordneten Wälzstift 36. Die an ihm wirksame Kraft hat aufgrund der geometrischen Gegebenheiten eine sehr kleine tangentiale und eine sehr große radiale Komponente. Daher wird der Wälzstift 36 mit großer Kraft senkrecht gegen die Innenwand 44 gedrückt mit der Folge, daß die entstehende starke Reibung eine Drehbewegung verhindert. Man erkennt, daß eine direkte oder indirekte Verdrehung des Vierkantstiftes 30 nach Überbrückung des Drehwinkelspiels B eine Klemmung des bzw. jedes Koppelgliedes 36 herbeiführt und dadurch eine weitere Drehung sofort abstoppt.

Es kann von Vorteil sein, die Innenbegrenzung 24/44 mit einem Material zu versehen, das nachgiebiger ist als die Werkstoffe des Vierkantmitnehmers 35 und des Koppelglieds 36. Dadurch kann sich beim Verdrehen des inneren Mitnehmers 35 der angetriebene Wälzstift 36 in die Innenwand 44 eindrücken, womit man einen Formschluß erhält, der eine erhöhte Drehmoment-Belastung am Vierkantmitnehmer 35 zuläßt.

Fig. 3 zeigt ein weiteres Ausführungsbeispiel ähnlich Fig. 2, jedoch in vereinfachter Bauweise. Hier ist nur ein seitlich angeordnetes Wälzstift-Paar 36 vorhanden, das von der Druckfeder 38 belastet wird und beim Verdrehen des Griffmitnehmers 15 stets im größeren Bereich eines keilförmigen Zwischenraums 55 bleibt, welcher zwischen der Innenwand 44 und der gegenüberstehenden Begrenzung des Mehrkantmitnehmers 35 mit seinen Keilflächen 39 gebildet ist. Während also die Griffbewegung unbehindert vonstatten gehen kann, ist umgekehrt bei einem Angriff am Vierkant 30 durch den mitbewegten Mehrkantmitnehmer 35 nach Überwindung des Drehwinkelspiels B nur eine Blockierung möglich. Eine materialbedingte Dauerverformung der Innenwand 44 durch Drehmoment-Einwirkung von der Angriffsseite einer Tür bzw. eines Fensters her ist für den Benutzer als Funktionsstörung der Griffbetätigung bemerkbar. Dies ist zugleich ein Indiz dafür, daß ein Austausch der Handhabe 10, zumindest aber ihres "Innenlebens" und/oder eine sonstige Sicherungsmaßnahme geboten ist.

Die Schrägansicht von Fig. 4 zeigt im Teilschnitt einen Griff 10 mit einem Griffhals 12 und einer Aussparung 16, die sich axial als Gewindeloch 14 fortsetzt. Ein Anschlagkörper 20 hat eine Führungsbuchse 22 sowie durchbohrte Nocken 23, die zur Aufnahme von Befestigungsschrauben 26 dienen (deren Gewinde ist der Einfachheit halber nicht dargestellt). Der Anschlagkörper 20 ist von einer Deckplatte bzw. Abdeckkappe 21 übergriffen, die durch eine Druckfeder 13 gegenüber der Griffhals-Unterseite abhebbar abgestützt ist. Konzentrisch zur Führungsbuchse 22 hat der Anschlagkörper 20 an der Unterseite eine mit Ausbuchtungen 86 versehene Ausnehmung 84, die formschlüssig einen Einsatzkörper 88 in Form eines Sperr-Rings 25 aufnimmt. In diesem ist eine Paßausnehmung 24 ausgebildet zur drehbaren Aufnahme des Mehrkantmitnehmers 35, der mit einem Mehrkant (hier: Vierkant) 30 drehfest verbunden ist. Letzterer hat hierzu ein Querloch 32, das einen Arretierstift 34 aufnimmt, der den Mehrkantmitnehmer 35 quer durchsetzt. Umfangsseitig sind im bzw. am Mehrkantmitnehmer 35 Wälzstifte oder Zylinderrollen 36 in paariger Anordnung gehalten; vorzugsweise sind es vier Paare, wobei sich zwischen je zwei Wälzstiften 36 jeweils eine Druckfeder 38 befindet.

Der Griffmitnehmer 15 ist mit einem Kopfteil in der Führungsbuchse 22 mit Gleitsitz drehbar geführt und endseitig der Aussparung 16 im Griffhals 12 formangepaßt. Eine Senkschraube 18 befestigt den Griffmitnehmer 15 im Griff 10 durch Eingriff im Gewindeloch 14 des Griffhalses 12 und zwar so, daß die Oberseite eines an dem Griffmitnehmer 15 ausgebildeten Ringflansches 54 innen im Anschlagkörper 20 gleitbar anliegt. Rückseitig trägt der Ringflansch 54 Ansätze 45, welche den Mehrkantmitnehmer 35 konzentrisch umgreifen. Die den Wälzstiften 36 zugeordneten Umfangsenden der Ansätze 45 bilden die Schubflächen 19.

Man erkennt, daß der Vierkantmitnehmer 35 im gezeichneten Beispiel vier speichenartige Arme mit Umfangsrundungen zur Gleitpassung im Sperr-Ring 25 hat. An diese Arme schließen Einbuchtungen 56 mit den Keilflächen 39 an, welche zusammen mit den paarweise abgefederten Wälzstiften 36 wie oben beschrieben eine Selbsthemmung bewirken, sobald ein vorgegebenes Drehwinkelspiel B zwischen dem Vierkantmitnehmer 35 und dem Griffmitnehmer 15 überbrückt ist.

Fig. 5a zeigt die Bestandteile einer solchen Handhabe in auseinandergezogener Schrägansicht von oben, während Fig. 5b korrespondierende Schrägansichten von unten darstellt. Daraus ersieht man, daß der Anschlagkörper 20 nach Einbau der Einzelteile durch eine Bodenplatte 28 abschließbar ist, deren Stehbolzen 29 in zugeordneten Rastbohrungen 49 des Anschlagkörpers 20 einrasten können.

Die Funktion der Anordnung von Fig. 4 bzw. 5a und 5b entspricht weitgehend derjenigen von Fig. 2 und 3, wo allerdings eine Selbsthemmung durch Reibschluß unabhängig von irgendwelchen Vorzugs-Positionen des Griffs möglich ist.

Eine noch andere Ausführungsform einer Beschlag-Selbsthemmung geht aus den Druntersichten von Fig. 6a bis 6c hervor. Wiederum schließt ein Griffmitnehmer 15 innerhalb einer zylindrischen Paßausnehmung 24 einen Vierkantmitnehmer 35 konzentrisch ein, ohne daß sich jedoch im Ruhezustand (Fig. 6a) seitliche Anlageflächen 17, 37 der Mitnehmer 15, 35 berühren. Der mit dem - hier nicht gezeichneten - Griff drehstarr verbundene, zweischalige Griffmitnehmer 15 hat Mittelteile 50 mit je einem Einsprung 51 zum Vierkant 30 hin, der axial vertieft im inneren Mitnehmer 35 sitzt, welcher mit einer zum Einsprung 51 formähnlichen Einbuchtung 56 versehen ist An die Mittelteile 50 schließen sich bogenförmige Flügel 52 an, deren Enden Schubflächen 19 aufweisen oder bilden. Zwischen diesen sind einzelne Wälzstifte bzw. Zylinderrollen 36 vorgesehen, denen in Radialrichtung nach innen formgleiche Einwölbungen 31 im Vierkantmitnehmer 35 zugeordnet sind. Die Mittelteile 50 der beiden Hälften des Griffmitnehmers 15 führen eine Druckfeder 38 sowie Rastkugeln 47, die den gleichen Außendurchmesser wie die Wälzstifte 36 aufweisen. Letztere werden durch die Feder 38 gegen die Innenwand 44 der Paßausnehmung 24 belastet, in der in äquidistanten Abständen, vorzugsweise jeweils um 90° versetzt, Ausnehmungen bzw. Rastvertiefungen 27 eingebracht sind.

Fig. 6b zeigt einen Zustand, in welchem diese Anordnung durch Bewegung des Griffes und damit des Griffmitnehmers 15 gegenüber der oben dargestellten Position nach links verdreht wird. Dabei treten die Rastkugeln 47 durch den Angriff von Eckbereichen der Ausnehmungen 27 unter Anlage an der Innenwand 44 nach innen, während die Wälzstifte bzw. Koppelglieder 36 im Kontakt mit den Schubflächen 19 des Griffmitnehmers 15 auf einer Kreisbahn entlang der Innenwand 44 bewegt werden. Sollten die Koppelglieder 36 zuvor in den Ausnehmungen 27 sitzen, ist aufgrund der Orientierung der Schubflächen 19 und der Eck-Formgebung der Ausnehmungen 27 gewährleistet, daß der Griffmitnehmer 15 die Wälzstifte 36 aus den Rastvertiefungen 27 heraushebt. Dabei treten die Wälzstifte 36 in die Einwölbungen 31 des Vierkantmitnehmers 35 ein, so daß dieser zwangsläufig mit dem Griffmitnehmer 15 gekoppelt und mitgenommen wird. Die einwärts gedrückten Kugeln 47 rollen an der Innenwand 44 entlang.

Versucht man ausgehend von der Ruhestellung gemäß Fig. 6a am Vierkant 30 zu drehen (Fig. 6c), so bewegt ein Eckbereich der Einwölbung 31 des Vierkantmitnehmers 35 die Wälzstifte 36 radial nach außen. Sie gelangen so in die Ausnehmungen 27 des Anschlagkörpers 20 und blockieren unmittelbar jede Weiterbewegung des Vierkantmitnehmers 35. Man erkennt, daß der Vierkant 30 nur über einen kleinen Winkelbereich, der durch das Drehwinkelspiel B definiert ist, verdreht werden kann, bis die Selbsthemmung jegliches Weiterdrehen unterdrückt. Ein wichtiges Merkmal dieser Bauform besteht darin, daß hierbei eine Sicherung gegen Außenbetätigung in bzw. mit den ausgezeichneten Raststellungen erfolgt.

Um auch außerhalb der ausgezeichneten Raststellungen des Griffs 10 eine Drehmoment-Übertragung vom Mehrkant 30 zum Griff 10 sperren zu können, sieht die Bauform von Fig. 7a bis 7b eine Paßausnehmung 24 mit vier Sperrvertiefungen 66 und vier Rastvertiefungen 67 vor, die, wie Fig. 8 im Detail zeigt, punktsymmetrisch zur Drehachse D des Griffs 10 und der Mitnehmer 15, 35 liegen und vorzugsweise in Winkeln von jeweils 30° und 60° zur Längs- bzw. Querachse L, Q eines Anschlagkörpers 20 angeordnet sind. Zwischen dem Griffmitnehmer 15 und dem Mehrkantmitnehmer 35 vorgesehene Koppelglieder 36 sind als Sperrstifte ausgebildet. Die Rastung zum Auffinden der ausgezeichneten Stellungen des Fensterbeschlages ist realisiert mit einer Druckfeder 68 und Raststiften 47, die durch die Federkraft auf die Innenseite 44 der Paßausnehmung 24 oder in die formgleichen Rastvertiefungen 67 gedrückt werden. Ein Drehen des Griffes aus der ausgezeichneten Stellung heraus bewirkt ein Herausschieben der Raststifte 47 aus den Rastvertiefungen 67 gegen die Kraft der Druckfeder 68 und damit für den Benutzer ein erhöhtes Drehmoment. Die Länge der Raststifte 47 ist derart gewählt, daß sie nur in die Rastvertiefungen 67 und nicht in die Sperrvertiefungen 66 gedrückt werden können. Hierzu haben, wie Fig. 8 und 9 zeigen, die Rastvertiefungen 67 sowohl einen größeren Durchmesser als auch größere Längenabmessungen als die Sperrvertiefungen. Gleiches gilt für die Sperr- und Raststifte 36, 47. Dadurch ist gewährleistet, daß nur in den ausgezeichneten Stellungen des Griffes/Beschlages, hier alle 90° ein erhöhtes Drehmoment für den Benutzer spürbar wird. Die Sperrstifte 36 können hingegen aufgrund ihrer Größe sowohl in die Rast- als auch in die Sperrvertiefungen 66, 67 eingeschoben werden.

Fig. 7a zeigt die Anordnung in einer ausgezeichneten Stellung des Griffs. Die Raststifte 47 sind durch die Federkraft in die Rastvertiefungen 67 gedrückt. Der Mehrkantmitnehmer 35 besitzt seinerseits zwei Einwölbungen 31, die jeweils einen Sperrstift 36 aufnehmen. Letztere liegen mit geringstmöglichem Bewegungsspiel zwischen zwei Schubflächen 19 des zweischalig ausgebildeten Griffmitnehmers 15 auf den in Fig. 8 schematisch angedeuteten Startpunkten S, so daß beim Drehen des Griffmitnehmers 15 Formschluß zwischen der Einwölbung 31 des Mehrkantmitnehmers 35 und den Schubflächen 19 des Griffmitnehmers 15 besteht. Dadurch tritt kein Drehwinkelspiel zwischen den beiden Mitnehmern 15, 35 auf, ausgenommen ein durch Fertigungstoleranzen der Bauteile bewirktes Drehwinkelspiel.

Im Mehrkantmitnehmer 35 ist für jeden Sperrstift 36 eine Druckfeder 70 in einer Sackbohrung 71 fixiert, deren Federkraft geringer ist, als die der Feder 68 für die Raststifte 47. Die Sperrstifte 36 werden durch die Federkraft gegen die Innenwand 44 der Paßausnehmung 24 oder in eine Vertiefung 66, 67 gedrückt. Dadurch ist gewährleistet, daß die Sperrstifte 36 jederzeit von selbst in die Vertiefungen 66, 67 geschoben werden.

Betätigt man den Griff in funktionsgerechter Art und Weise, so treiben die Schubflächen 19 des Griffmitnehmers 15 die Sperrstifte 36 auf der Kreisbahn an. Außerhalb der Vertiefungen 66, 67, insbesondere in den ausgezeichneten Stellungen des Griffes, sorgen die Sperrstifte 36 stets für einen Formschluss zwischen den beiden Mitnehmern, 15, 35, wodurch die Drehbewegung spielfrei über den Mehrkantmitnehmer 35 auf den Mehrkantstift 30 übertragen wird. Die ausgezeichneten Stellungen des Griffes korrespondieren mit ausgezeichneten Stellungen der verbundenen Fensterbeschlages; somit ist durch die Spielfreiheit eine einwandfreie Positionierung des Schubgestänges und eine fehlerfreie Funktion des Fensters gewährleistet.

Werden die Sperrstifte 36 während der Drehbewegung in die Sperrvertiefungen 66 oder die Rastvertiefungen 67 gedrückt, ist der Formschluß aufgehoben und es entsteht ein Drehwinkelspiel zwischen den beiden Mitnehmern 15, 35 und entsprechend auch zwischen Griff und Mehrkantstift. Durch weiteres Drehen des Griffes werden die Sperrstifte 36 jedoch durch die als Funktionsflächen 69 dienenden Endkanten bzw. Flächen der Vertiefungen 66, 67 aus diesen wieder herausgedrückt, so daß der Formschluß unmittelbar wieder hergestellt ist. Das kurzzeitige Auftreten des Drehwinkelspiels zwischen den ausgezeichneten Positionen des Griffes ist nicht nachteilig für die Funktion des Fensters, da die ausgezeichneten Stellungen spielfrei auf den Fensterbeschlag übertragen werden. Die Federkraft der Druckfeder 70 ist so gewählt, daß es nur zu einer unmerklichen Rastung durch das Herausschieben der Sperrstifte 36 aus den Vertiefungen 66, 67 entgegen der Federkraft kommt.

Im Einbruchsfall wird die Koppelanordnung K der Handhabe vom Mehrkantstift 30 aus mit einem Drehmoment beaufschlagt. Befindet sich der Fenstergriff in einer ausgezeichneten Stellung, wie in Fig. 7a, so läßt sich der Mehrkantmitnehmer 35 bei Überwindung des Drehmomentes der Rastung verdrehen. Erreicht man die Position wie in Fig. 7b, werden die Sperrstifte 36 durch die Federkraft der Druckfeder 70 in eine Rastvertiefung 67 oder wie in Fig. 7c in eine Sperrvertiefung 66 gedrückt, d.h. die Rastvertiefungen 67 erfüllen eine Doppelfunktion als Rast- und Sperrvertiefungen. Der Formschluß des Sperrstiftes 36 zwischen den beiden Mitnehmern 15, 35 wird aufgehoben und der Mehrkantmitnehmer 30 dreht sich relativ zum Griffmitnehmer weiter. Durch die Verschiebung der Einwölbung 31 und deren als Funktionsfläche wirkenden Eckbereiche 39, wird der jeweilige Sperrstift 36 fest in die Sperrvertiefung 66 oder 67 gedrückt und kann bei weiterer Drehbewegung nicht mehr nach innen in die Einwölbung 31 zurück. Er bildet jetzt einen Formschluß zwischen dem Griffmitnehmer 15 und der Vertiefung 66 bzw. 67 in der Paßausnehmung 24 des Anschlagkörpers 20. Ist das zwischen beabstandeten Anlageflächen 17, 37 des Griffmitnehmers 15 bzw. des Mehrkantmitnehmers 35 vorhandene Drehwinkelspiel so groß, daß die Anlageflächen 17, 37 der beiden Mitnehmer 15, 35 aufeinandertreffen, wird der Griffmitnehmer 15 ebenfalls noch ein Stück weit mitgedreht. Der durch den Sperrstift 36 erwirkte Formschluß zwischen Griffmitnehmer 15 und Anschlagkörper 20 verhindert jedoch ein weiteres Verdrehen der beiden Mitnehmer 15, 35 und damit des Mehrkantstiftes 30. Der Mehrkantstift 30 läßt sich in der gezeigten Form maximal um 30° verdrehen. Bei diesem Drehwinkel sind die Verschlußelemente des Fensterbeschlages noch im Eingriff und ein unbefugtes Öffnen des Fensters ist nicht möglich.

Die geschilderte formschlüssige Variante der Selbsthemmung erfordert keine hohe Genauigkeit der Bauteilabmessungen, gewährleistet aber außerhalb der Funktions- bzw. Raststellungen des Handgriffs stets eine zuverlässige Sperrfunktion bei einer Drehmomentübertragung vom Mehrkantstift auf den Griff. In und um die Rastpositionen des Griffes ist kein Drehwinkelspiel zwischen Griff und Mehrkantstift vorhanden, so daß Fehlfunktionen des Beschlages wirksam vermieden werden. Hohe Kosten bei der Herstellung der Bauteile werden zuverlässig vermieden.

Fig. 10a zeigt die Bestandteile eines derartigen Beschlages in auseinandergezogener Schrägansicht von oben, während Fig. 10b korrespondierende Schrägansichten von unten darstellt. Daraus ersieht man, daß die Kopplungsanordnung K in einem separaten Einsatzkörper 88 ausgebildet sein kann. Letzterer hat hierzu eine zylindrische Paßausnehmung 24 in deren Innenumfang 44 die erforderlichen Sperr- und Rastvertiefungen 27, 66, 67 eingebracht sind. Der Einsatzkörper wird in eine formgleiche Aufnahme 89 im Anschlagkörper 20 eingesetzt und schließt diesen nach unten ab. Eine Bodenplatte 28 ist daher nicht mehr erforderlich. Die Kopplungsanordnung kann auf einfache und bequeme Weise vormontiert und anschließend in den Anschlagkörper 20 eingesetzt werden, was sich günstig auf die Herstellkosten auswirkt.

Die Koppelglieder 36 der Koppelanordnung K können als Wälzstifte, Zylinderstifte, Kugeln oder auch in anderen Formen gestaltet sein. Soweit die Innenwand 44 des Anschlagkörpers 20 mit Ausnehmungen 27 versehen sind, haben diese zweckmäßig eine den Koppelgliedern 36 angepaßte Form; man kann also beispielsweise durch Austausch des Sperr-Rings 25 in Fig. 5a, 5b auch Bauelemente entsprechend Fig. 6a bis 6d benutzen, wobei die Ausnehmungen 86 gleichzeitig als Rastvertiefung für die Rastkugeln 47 dienen können.

Eine noch andere Gestaltung einer erfindungsgemäßen Handhabe ist in drei verschiedenen Positionen in den Figuren 11a, 11b, 11c dargestellt. Der (hier nicht gezeichnete) Griff ist mit einem Schieber verbunden, welcher zugleich den Griffmitnehmer 15 bildet und in einer Randbegrenzung 24 des Beschlags, beispielsweise ein Gehäuse oder eine Falzvertiefung, linear geführt ist. Eine Querbohrung im Griffmitnehmer 15 enthält eine Druckfeder 38, die über eine Rastkugel 47 mit einer Rastmulde 48 im Gehäuse 20 zusammenwirkt. Im Schieber bzw. Griffmitnehmer 15 ist eine Aussparung 57 vorhanden, in der ein allgemein quaderförmiger Vierkantmitnehmer 35 untergebracht ist. Der Mitnehmer 35 trägt einen Vierkant 30, der z.B. senkrecht zur Zeichnungsebene quer von dem Mitnehmer 35 absteht. Letzterer hat an beiden Enden Anlageflächen 37, die im Ruhezustand (Fig. 11a) mit einem Bewegungsspiel B Anlageflächen 17 des Griffmitnehmers 15 gegenüberstehen. Der Vierkantmitnehmer 35 hat eine Einwölbung 31 zur Aufnahme eines Kopplungselements 36, das insbesondere als Raststift ausgebildet sein kann und zwischen Schubflächen 19 des Griffmitnehmers 15 sitzt.

Im Ruhezustand befindet sich der Raststift 36 in der Einwölbung 31 des Mitnehmers 35, während die Rastkugel 47 in der Rastmulde 48 des Gehäuses 20 sitzt. Wird nun der Schieber bzw. Griffmitnehmer 15 bewegt (Fig. 11b), so rastet die Kugel 47 aus, wobei die Druckfeder 38 zusammengedrückt wird, und der Raststift 36 gleitet bzw. rollt an der Innenseite des Gehäuses entlang. Man erkennt, daß der Schieber im Gehäuse bzw. Anschlagkörper 20 frei beweglich ist.

Erfolgt jedoch ein Kraftangriff über den Vierkant 30 am Vierkantmitnehmer 35, so hebt dieser mit seinem als Keilfläche wirkenden Eckbereich den Raststift 36 nach oben in die Sperrmulde 27. Infolgedessen ist der Schiebermitnehmer 15 in seiner durch die Rastkugel 47 schon anfänglich vorgegebenen Position arretiert und der Griff kann nicht bewegt werden (Fig. 11c).

Die Erfindung ist nicht auf eine der vorbeschriebenen Ausführungsformen beschränkt, sondern in vielfältiger Weise abwandelbar. So kann die Selbsthemmung, die einem unerwünschten Kraftangriff von außen begegnet, durch Reibschluß, durch Formschluß oder durch Kombinationen mit unterschiedlicher Versetzung von Koppelgliedern bzw. Kopplungselementen an oder in einer Randbegrenzung 24 bewirkt werden. Diese kann dazu Reibflächen und/oder Aussparungen bzw. Vertiefungen aufweisen, die einen Formschluß mit Kopplungselementen unterstützen oder auf jeden Fall herbeiführen. In den Rahmen der Erfindung fällt auch die umgekehrte Anordnung mit Vorsprüngen oder Erhebungen an bzw. in der Randbegrenzung 24, während am "inneren" Mitnehmer 35 zugeordnete Ausnehmungen, etwa Sperrmulden, vorgesehen sind. Denkbar sind auch kippbar gelagerte Rastelemente, die in eine im Innenumfang 44 der Randbegrenzung 24 ausgebildete Verzahnung eingreifen. Die Rastnasen werden beispielsweise anstelle der Wälz- oder Zylinderstifte 36 unter Federbelastung im Außenumfang des Mehrkantmitnehmers 35 gelagert. Die Anzahl von Rast- und Koppiungselementen, die generell auch von Zylinder- und Kugel-Gestalt abweichende Formen haben können, ist je nach Konstruktion der Handhabe 10 und ihres Anschlagkörpers 20 veränderlich. Ebenso kann der "radiale" Blockierweg von Kopplungselementen 36 je nach Lastfall konstruktiv vorgegeben werden. Wichtig ist die Verkeilung, Verklemmung oder Verrastung von Kopplungselementen zwischen einer Randbegrenzung und einer zugeordneten Mitnehmerfläche.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- B: Bewegungsspiel/Drehwinkelspiel
- D: Drehachse
- K: Koppelanordnung
- L: Längsmitte/Längsachse
- Q: Querachse
- S: Startpunkt

- 10: Griff
- 12: Griffhals
- 13: Druckfeder
- 14: Gewindeloch
- 15: Griffmitnehmer
- 16: Aussparung
- 17: Anlagefläche
- 18: [Senkkopf-]Schraube
- 19: Schubfläche
- 20: Anschlagkörper
- 21: Deckplatte/Abdeckkappe
- 22: Führungsbuchse
- 23: Nocken
- 24: Paßausnehmung/ Randbegrenzung
- 25: Sperr-Ring
- 26: Befestigungsschrauben
- 27: Ausnehmung/Sperrmulde
- 28: Bodenplatte
- 29: Stehbolzen
- 30: Mehrkant/Vierkant
- 31: Einwölbung/Aufnahmevertiefung
- 32: Querloch
- 33: Vorsprung
- 34: Arretierstift
- 35: Mehrkantmitnehmer
- 36: Koppelglied/Wälzstift/Sperrstift
- 37: Anlagefläche
- 38: Druckfeder(n)
- 39: Funktionsfläche/Keilfläche
- 40: Koppelglied/Blattfeder
- 42: Winkelende/Federende
- 44: Innenwand
- 45: Ansätze
- 46: Steg
- 47: Rastkugel
- 48: Rastmulde
- 49: Rastbohrung
- 50: Mittelteil
- 51: Einsprung
- 52: Flügel
- 54: Ringflansch
- 55: Zone/Zwischenraum
- 56: Einbuchtung
- 57: Aussparung
- 66: Sperrvertiefung
- 67: Rastvertiefung
- 68: Druckfeder (Rastung)
- 69: Funktionsfläche/Flanke
- 70: Druckfeder (Sperre)
- 71: Bohrung
- 84: Ausnehmung
- 86: Ausbuchtung
- 88: Einsatzkörper
- 89: Aufnahme

## Patentansprüche

1. Fenster- und/oder Türbeschlag zur Betätigung einer Schließmechanik, mit einer Handhabe in Form wenigstens eines Griffes (10), der mittels eines Griffhalses (12) axialfest-drehbar an oder in einem Anschlagkörper (20) gelagert ist, welcher an einem flächigen Träger, insbesondere einem Raumabschluß-Element wie Türblatt, Fensterrahmen o.dgl. befestigbar ist, und mit einem in den Anschlagkörper (20) eingreifenden oder ihn durchsetzenden Mehrkant (30), der zur Betätigung der Schließmechanik drehstarr mit dem Griff (10) verbunden ist, **dadurch gekennzeichnet, daß** zwischen Griff (10) und Mehrkant (30) eine Koppelanordnung (K) vorgesehen ist, mit der eine Drehmoment-Übertragung vom Griff (10) zum Mehrkant (30) bewirkbar, hingegen vom Mehrkant (30) zum Griff (10) sperrbar ist

2. Beschlag nach Anspruch 1, **dadurch gekennzeichnet, daß** die Koppelanordnung (K) zwei zwischen Griff (10) und Mehrkant (30) angeordnete Mitnehmer (15, 35) aufweist, die unter vorgegebenem Bewegungsspiel (B) zwischen benachbarten Mitnehmerflächen (17, 37) unmittelbar oder durch wenigstens ein Koppelglied (36; 40, 42) derart miteinander kraft- und/oder formschlüssig koppelbar sind, daß ein auf den Griff (10) wirkendes Drehmoment auf den Mehrkant (30) übertragbar ist, daß jedoch ein auf den Mehrkant (30) wirkendes Drehmoment eine Mehrkant-Bewegung bzw. eine Betätigung der Schließmechanik abstoppt.

3. Beschlag nach Anspruch 2, **dadurch gekennzeichnet, daß** ein erster Mitnehmer (15) mit dem Griff (10) und ein zweiter Mitnehmer (35) mit dem Mehrkant (30) jeweils drehfest verbunden ist, wobei beide Mitnehmer (15, 35) innerhalb einer dem Beschlag zugeordneten Randbegrenzung (24) relativ zueinander beweglich gelagert sind.

4. Beschlag nach Anspruch 2 oder 3, **dadurch gekennzeichnet, daß** zur Abstoppung der Mehrkant-Bewegung zwischen wenigstens einem Koppelglied (36; 40, 42), dem Griffmitnehmer (15), dem Mehrkantmitnehmer (35) und/oder der Randbegrenzung (24) ein Reib-, Form- und/oder Kraftschluß erzeugbar ist.

5. Beschlag nach Anspruch 3 oder 4, **dadurch gekennzeichnet, daß** jedes Koppelglied (36; 40, 42) mittels an den Mitnehmern (15, 35) sowie an der Randbegrenzung (24) ausgebildeten Funktionsflächen oder -flanken (17, 37; 19, 27, 31, 39; 66, 67, 69) versetzbar und/oder betätigbar ist.

6. Beschlag nach einem der Ansprüche 3 bis 5, **dadurch gekennzeichnet, daß** der Griffmitnehmer (15) und/oder der Mehrkantmitnehmer (35) mittels Rastmitteln (47, 67) in wenigstens einer ausgezeichneten Funktionsstellung der Schließmechanik verrastbar ist.

7. Beschlag nach einem der Ansprüche 3 bis 6, **dadurch gekennzeichnet, daß** die Randbegrenzung (24) des Beschlags eine zylindrische Paßausnehmung ist in der die Mitnehmer (15, 35) drehbar gelagert sind, wobei der Griffmitnehmer (15) zumindest einen Hauptteil des Mehrkantmitnehmers (35) konzentrisch umschließt

8. Beschlag nach Anspruch 7, **dadurch gekennzeichnet, daß** ein Vorsprung (33) des Mehrkantmitnehmers (35) bis an eine Innenwand (44) der zylindrischen Paßausnehmung (24) reicht und daß als Koppelglied eine Blattfeder (40) vorgesehen ist, die mit ihrem Hauptteil den Griffmitnehmer (15) umschließend an der Randbegrenzung (24; 44) anliegt und mit einwärts abgewinkelten, der Gestalt des Vorsprungs (33) des Mehrkantmitnehmers (35) angepaßten Enden (42) zwischen den Anlageflächen (17, 37) der Mitnehmer (15, 35) eingepaßt ist.

9. Beschlag nach Anspruch 7, **dadurch gekennzeichnet, daß** die Mitnehmer (15, 35) Eingriffs-Elemente aufweisen, die als Einsprung (51) und zugeordnete Einbuchtung (56) gestaltet und mit Drehwinkelspiel (B) zueinander angeordnet sind, so daß einander gegenüberliegende Anlageflächen (17, 37) der Mitnehmer (15, 35) im Ruhezustand voneinander beabstandet sind.

10. Beschlag nach Anspruch 9, **dadurch gekennzeichnet, daß** der Griffmitnehmer (15) an einem Mittelteil (50) bogenförmige Flügel (52) hat, deren Umfangsenden Schubflächen (19) aufweisen oder bilden.

11. Beschlag nach Anspruch 9 oder 10, **dadurch gekennzeichnet, daß** die Koppelglieder (36) Wälzstifte, Sperrstifte, Zylinderstifte, Zylinderrollen oder Kugeln sind.

12. Beschlag nach Anspruch 11, **dadurch gekennzeichnet, daß** die Koppelglieder (36) wenigstens ein Kopplungselement-Paar bilden, das jeweils durch eine Druckfeder (38) auf benachbarte Schubflächen (19) des Griffmitnehmers (15) belastet ist, wobei jedes Kopplungselement-Paar in einem Zwischenraum (55) von etwa trapezoider Grundform angeordnet ist, welcher von einer zylindrischen Innenwand (44) der zylindrischen Paßausnehmung (24), den Schubflächen (19) des Griffmitnehmers (15) sowie von Keilflächen (39) des Mehrkantmitnehmers (35) eingegrenzt ist und sich zu der zugeordneten Feder (38) hin erweitert, und wobei die Koppelglieder (36) durch Angriff der Keilflächen (39) des Mehrkantmitnehmers (35) radial nach außen bewegbar sind.

13. Beschlag nach Anspruch 11, **dadurch gekennzeichnet, daß** zwischen den Schubflächen (19) des Griffmitnehmers (15) jeweils ein Koppelglied (36) angeordnet ist, und daß jedem Koppelglied (36) in Radialrichtung nach innen eine Einwölbung (31) im Mehrkantmitnehmer (35) zugeordnet ist von denen zumindest Eckbereiche an dem Koppelglied (36) angreifen.

14. Beschlag nach Anspruch 13, **dadurch gekennzeichnet, daß** in der Innenwand (44) der Paßausnehmung (24) wenigstens vier zu den Koppelgliedern (36) korrespondierende Ausnehmungen bzw. Sperrvertiefungen (27, 66) vorgesehen sind.

15. Beschlag nach Anspruch 13 oder 14, **dadurch gekennzeichnet, daß** jedes Koppelglied (36) radial nach außen von einer Federkraft belastet ist.

16. Beschlag nach einem der Ansprüche 13 bis 15, **dadurch gekennzeichnet, daß** einander diametral gegenüberliegende Mittelteile (50) des Griffmitnehmers (15) eine Druckfeder (38) führen, welche Rastkugeln (47) nach außen belastet.

17. Beschlag nach Anspruch 16, **dadurch gekennzeichnet, daß** in der Innenwand (44) der Paßausnehmung (24) wenigstens vier zu den Rastkugeln (47) korrespondierende Rastausnehmungen (67) vorgesehen sind.

18. Beschlag nach Anspruch 16 oder 17, **dadurch gekennzeichnet, daß** die Rastkugeln (47) größer sind als die Koppelglieder (36), insbesondere größere Längenabmessungen und Durchmesser aufweisen.

19. Beschlag nach einem der Ansprüche 16 bis 18, **dadurch gekennzeichnet, daß** die auf die Rastelemente (67) wirkende Federkraft größer ist als die auf die Koppelglieder (36) wirkende Federkraft.

20. Beschlag nach einem der Ansprüche 13 bis 17, **dadurch gekennzeichnet, daß** die Koppelglieder (36) und/oder die Rastkugeln (47) durch Angriff der Einwölbungen (31) und der Ausnehmungen (27, 66, 67) radial bewegbar sind, insbesondere durch in Eckbereichen zum Innenumfang (44) der Paßausnehmung (24) hin ausgebildeten Funktionsflächen (69).

21. Beschlag nach einem der Ansprüche 3 bis 20, **dadurch gekennzeichnet, daß** die Randbegrenzung (24) in der Bodenseite des Anschlagkörpers (20) ausgebildet ist.

22. Beschlag nach einem der Ansprüche 3 bis 21, **dadurch gekennzeichnet, daß** die Randbegrenzung (24) in einem Einsatzkörper (25, 88) ausgebildet ist, der form- und oder kraftschlüssig in den Anschlagkörper (20) einsetzbar ist

23. Beschlag nach einem der Ansprüche 3 bis 22, **dadurch gekennzeichnet, daß** die Randbegrenzung (24; 44) ein Material aufweist, das nachgiebiger ist als der Werkstoff des Mehrkantmitnehmers (35) und/oder der Werkstoff der Koppelglieder (36).

24. Beschlag in Form eines Griffes, mit einem Griffmitnehmer (15), der als Schieber ausgebildet und innerhalb einer Randbegrenzung (24), z.B. einem Gehäuse, einem Anschlagkörper oder einer Falzvertiefung eines flächigen Trägers - insbesondere eines Raumabschlußelements wie Türblatt, Fensterrahmen o.dgl. - linear geführt ist, mit einem relativ zu dem Griffmitnehmer (15) begrenzt verschieblichen Abtriebsmitnehmer (35), der ein quer zu dem Gehäuse bzw. Anschlagkörper angeordnetes und zur Betätigung einer Schließmechanik mit dem Griff verbundenes Abtriebselement (30) aufweist, und mit einer zwischen dem Griffmitnehmer (15) und dem Abtriebselement (30) befindlichen Koppelanordnung (K), die ein zwischen Schubflächen (19) des Griffmitnehmers (15) sitzendes Koppelglied (36) aufweist und durch die abhängig davon, ob eine Krafteinwirkung an dem Griff oder an dem Abtriebselement (30) stattfindet, eine Griffbewegung freigeb- oder blockierbar ist, **dadurch gekennzeichnet, daß** das Koppelglied (36) als Raststift ausgebildet ist und je nach des Position des Griffmitnehmers (15) entweder an der Randbegrenzung (24) gleitbar anliegt [Freigabestellung] oder in eine Sperrmulde (27) eintritt [Blockiersteliung].

25. Beschlag nach Anspruch 24, **dadurch gekennzeichnet, daß** im Schieber bzw. Griffmitnehmer (15) eine Aussparung (57) zur Aufnahme des Abtriebsmitnehmers (35) vorhanden ist, der einen quer davon abstehenden Vierkant (30) trägt und an beiden Enden Anlageflächen (37) hat, die Anlageflächen (17) des Griffmitnehmers (15) mit Bewegungsspiel (B) gegenüberstehen.

26. Beschlag nach Anspruch 24 oder 25, **dadurch gekennzeichnet, daß** im Griffmitnehmer (15) eine Querbohrung zur Aufnahme einer Druckfeder (38) vorhanden ist, die über eine Rastkugel (47) mit einer Rastmulde (48) in der Randbegrenzung (24) zusammenwirkt.

27. Beschlag nach Anspruch 24 oder 25, **dadurch gekennzeichnet, daß** das Koppeiglied (36) im Ruhezustand [d.h. in der Freigabestellung] in einer Einwölbung (31) des Abtriebsmitnehmers (35) liegt, bei Kraftangriff an diesem jedoch durch dessen Eckbereich in die Sperrmulde (27) und mithin in die Blockierstellung bewegt wird.

28. Raumabschluß-Element mit einem Beschlag nach einem der Ansprüche 1 bis 27.

## Claims

1. Window and/or door fitting for operating a closing mechanism, comprising handle means including at least one handle (10) whose handle neck (12) is axially tight but pivotably supported on or in an installation body (20), which body is adapted to be fastened to a flat support, in particular to a room closing element such as a door leaf, window frame or the like, and comprising a polygonal bar (30) engaging into or penetrating the installation body (20), the bar (30) being connected for rotation with the handle (10) for actuating the closing mechanism, **wherein** a coupling assembly (K) is provided between the handle (10) and the polygonal bar (30) such that a torque transmission is achievable from the handle (10) to the polygonal bar (30) but is blocked from the polygonal bar (30) to the handle (10).

2. Fitting according to claim 1, **wherein** the coupling assembly (K) has two drivers (15, 35) arranged between the handle (10) and the polygonal bar (30), which drivers are adapted to be coupled together non-positively and/or positively either directly or via at least one coupling element (36; 40, 42) under a predefined clearance of motion (B) between neighboring driver surfaces (17, 37) in such a way that a torque acting on the handle (10) will be transmitted to the polygonal bar (30), but that a torque acting on the polygonal bar (30) will stop its movement and will block an actuation of the closing mechanism.

3. Fitting according to claim 2, **wherein** a first driver (15) is connected for rotation with the handle (10) and a second driver (35) is connected for rotation with the polygonal bar (30), both drivers (15, 35) being movable relative to each other within an enclosure (24) that is associated to the fitting.

4. Fitting according to claim 2 or 3, **wherein** a frictional engagement, a positive and/or a non-positive connection is achievable between at least one coupling element (36; 40, 42), a handle driver (15), a polygonal driver (35) and/or an enclosure (24) for stopping movement of the polygonal bar (30).

5. Fitting according to claim 3 or 4, **wherein** each coupling element (36; 40, 42) is adapted to be displaced and/or actuated by means of functional surfaces or flanges (17, 37; 19, 27, 31, 39; 66, 67, 69) formed on the drivers (15, 35) as well as on an enclosure (24).

6. Fitting according to any one of claims 3 to 5, **wherein** a handle driver (15) and/or a polygonal driver (35) is lockable in at least one specific functional position of the closing mechanism by detent or engaging means (47, 67).

7. Fitting according to any one of claims 3 to 6, **wherein** an enclosure (24) of the fitting comprises a cylindrical fitting recess in which the drivers (15, 35) are pivotable, with a handle driver (15) concentrically enclosing at least a main portion of a polygonal driver (35).

8. Fitting according to claim 7, **wherein** a projection (33) of a polygonal driver (35) extends to an inner wall (44) of a cylindrical fitting recess (24) and wherein a leaf spring (40) is provided as coupling element, which spring encloses with its main portion a handle driver (15) and bears against an enclosure (24; 44) and which fits, with inwardly bent ends (42) that match the shape of a projection (33) of a polygonal driver (35), between the contact surfaces (17, 37) of the drivers (15, 35).

9. Fitting according to claim 7, **wherein** the drivers (15, 35) have engaging elements designed as projections (51) and matching concavities (56) and are correlated with a clearance (B) of the angle of rotation so that opposite contact surfaces (17, 37) of the drivers (15, 35) will be kept apart in a rest position.

10. Fitting according to claim 9, **wherein** the handle driver (15) has curved wings (52) at a central part (50) whose peripheral ends comprise push or front faces (19).

11. Fitting according to claim 9 or claim 10, **wherein** the coupling elements (36) are roller pins, drop-in pins, cylindrical pins, cylindrical rolls or balls.

12. Fitting according to claim 11, **wherein** the coupling elements (36) form at least one pair of coupling members, the or each pair being loaded by a compression spring (38) so as to bear against adjacent front faces (19) of a handle driver (15) and being arranged in an intermediate space (55) of approximately trapezoidal basic shape which space (55) is confined by a cylindrical inner wall (44) of a cylindrical fitting recess (24), by push or front faces (19) of the handle driver (15) as well as by wedge surfaces (39) of a polygonal driver (35) and which space (55) widens towards an associated spring (38), and wherein the coupling elements (36) are movable radially outward by attack of the wedge surfaces (39) of the polygonal driver (35).

13. Fitting according to claim 11, **wherein** one coupling element (36) each is arranged between the push or front faces (19) of a handle driver (15) and wherein an indentation (31) in a polygonal driver (35) is assigned in a radial inward direction to each coupling element (36), at least corner zones of said indentation being adapted to act on the coupling element (36).

14. Fitting according to claim 13, **wherein** at least four recesses or locking depressions (27, 66) corresponding to the coupling elements (36) are provided in the inner wall (44) of a fitting recess (24).

15. Fitting according to claim 13 or claim 14, **wherein** each coupling element (36) is spring-loaded in a radial outward direction.

16. Fitting according to any one of claims 13 to 15, **wherein** diametrically opposed central parts (50) of a handle driver (15) guide a compression spring (38) which loads engaging balls (47) outwardly.

17. Fitting according to claim 16, **wherein** at least four engaging depressions (67) corresponding to the engaging balls (47) are provided in an inner wall (44) of a fitting recess (24).

18. Fitting according to claim 16 or claim 17, **wherein** the engaging balls (47) are bigger than the coupling elements (36), having in particular greater lengths and diameters.

19. Fitting according to any one of claims 16 to 18, **wherein** the spring tension acting on the engaging elements (47, 67) is greater than the spring tension acting on the coupling elements (36).

20. Fitting according to any one of claims 13 to 17, **wherein** the coupling elements (36) and/or engaging balls (47) are radially movable by attack of indentations (31) and of recesses (27, 66, 67), in particular by functional surfaces (69) formed in corner zones towards the inner periphery (44) of the fitting recess (24).

21. Fitting according to any one of claims 3 to 20, **wherein** the enclosure (24) is formed in the bottom of the installation body (20).

22. Fitting according to any one of claims 3 to 21, **wherein** the enclosure (24) is formed in an insert (25, 88) adapted to be positively and/or non-positively introduced in the installation body (20).

23. Fitting according to any one of claims 3 to 22, **wherein** the enclosure (24; 44) consists of a material that is more resilient than the material of a polygonal driver (35) and/or than the material of the coupling elements (36).

24. Fitting in the form of a handle (10), comprising a handle driver (15) designed as a slide and linearly guided within an enclosure (24), e.g. a casing, an installation body or a groove of a flat support - in particular a room closing element such as a door leaf, window frame or the like - , further comprising a driven engaging member (35) that is displaceable within limits relative to the handle driver (15), which member (35) includes a driven element (30) arranged at a right angle to the casing or installation body (20) and connected for rotation with the handle (10) for actuation of a closing mechanism, and further comprising a coupling assembly (K) arranged between the handle driver (15) and the driven element (30), which assembly (K) has a coupling element (36) located between push or front faces (19) of the handle driver (15) and by means of which a handle movement is either free or blocked, depending on whether a force is applied to the handle (10) or to the driven element (30), **wherein** the coupling element (36) is designed as drop-in pin and either slidably engages the enclosure (24) [release position] or enters into a locking depression (27) [blocking position], depending on the position of the handle driver (15).

25. Fitting according to claim 24, **wherein** the slide or handle driver (15) comprises a recess (57) for receiving the driven engaging member (35) which supports a square bar (30) projecting at a right angle and which includes at either end contact surfaces (37) that are opposite to contact surfaces (17) of the handle driver (15) with a clearance of motion (B).

26. Fitting according to claim 24, **wherein** the handle driver (15) comprises a transverse hole for receiving a compression spring (38) which interacts with an engaging depression (48) in the enclosure (24) via an engaging ball (47).

27. Fitting according to claim 24 or claim 25, **wherein** the coupling element (36) in its rest position [i.e. in the release condition] lies in an indentation (31) of the driven engaging member (35), but is movable into the locking depression (27) and thus into the blocking position by the corner zone of the driven member (35) when a force is applied to the latter.

28. Room closing element comprising a fitting according to any one of claims 1 to 27.

## Revendications

1. Ferrure de fenêtre et/ou de porte pour actionner un mécanisme de fermeture, avec un dispositif de manipulation en forme d'au moins une poignée (10) qui est logée axialement fixe et rotative au moyen d'un col de poignée (12) dans ou sur un corps de fixation (20), lequel peut être fixé sur un support plane, notamment un élément de limitation d'espace tel qu'un vantail de porte, un châssis de fenêtre ou autres, et avec une tige polygonale (30) qui rentre dans ou traverse le corps de fixation (20) et qui est assemblée de manière rotativement fixe à la poignée (10) pour actionner le mécanisme de fermeture, **caractérisée en ce qu'**un arrangement d'accouplement (K) est prévu entre la poignée (10) et la tige polygonale (30), avec lequel on peut opérer une transmission du couple de rotation de la poignée (10) à la tige polygonale (30), et l'interdire de la tige polygonale (30) à la poignée (10).

2. Ferrure selon la revendication 1, **caractérisée en ce que** l'arrangement d'accouplement (K), entre la poignée (10) et la tige polygonale (30), dispose de deux entraîneurs (15, 35) qui, avec un jeu donné (B) entre des surfaces d'entraînement voisines (17, 37), peuvent être accouplés solidairement de force et/ou de forme, directement ou par au moins un élément d'accouplement (36; 40, 42), de manière à ce qu'un couple de rotation agissant sur la poignée (10) peut être transmis à la tige polygonale (30), mais qu'un couple de rotation agissant sur la tige polygonale (30) stoppe un mouvement de la tige polygonale ou un actionnement du mécanisme de fermeture.

3. Ferrure selon la revendication 2, **caractérisée en ce qu'**un premier entraîneur (15) est assemblé rotativement fixe à la poignée (10) et un second entraîneur (35) à la tige polygonale (30), les deux entraîneurs (15, 35) étant logés mobiles l'un par rapport à l'autre, à l'intérieur d'une limitation (24) associée à la ferrure.

4. Ferrure selon la revendication 2 ou 3, **caractérisée en ce que** pour stopper le mouvement de la tige polygonale, une solidarité de frottement, de forme et/ou de force peut être générée entre au moins un élément d'accouplement (36; 40, 42), l'entraîneur de poignée (15), l'entraîneur de tige (35) et/ou la limitation (24).

5. Ferrure selon la revendication 3 ou 4, **caractérisée en ce que** chaque élément d'accouplement (36; 40, 42) peut être déplacé et/ou actionné au moyen de surfaces ou flancs de fonction (17, 37; 19, 27, 31, 39; 66, 67, 69) pratiqués sur les entraîneurs (15, 35) ainsi que sur la limitation (24).

6. Ferrure selon l'une des revendications 3 à 5, **caractérisée en ce que** l'entraîneur de poignée (15) et/ou l'entraîneur de tige (35) peuvent s'enclencher, avec des moyens d'enclenchement (47, 67), dans au moins une position de fonction marquée du mécanisme de fermeture.

7. Ferrure selon l'une des revendications 3 à 6, **caractérisée en ce que** la limitation (24) de la ferrure est un évidement cylindrique ajusté, dans lequel les entraîneurs (15, 35) sont logés rotatifs, l'entraîneur de poignée (15) entourant concentriquement au moins une partie principale de l'entraîneur de tige (35).

8. Ferrure selon la revendication 7, **caractérisée en ce qu'**une saillie (33) de l'entraîneur de tige (35) va jusqu'à une paroi intérieure (44) de l'évidement cylindrique ajusté (24), et **en ce qu'**un ressort à lame (40) est prévu en tant qu'élément d'accouplement qui s'appuie avec sa partie principale contre la limitation (24; 44) tout en entourant l'entraîneur de poignée (15), et qui, avec des extrémités (42) coudées vers l'intérieur et adaptées à la forme de la saillie (33) de l'entraîneur de tige (35), est ajusté entre les surfaces d'appui (17, 37) des entraîneurs (15, 35).

9. Ferrure selon selon la revendication 7, **caractérisée en ce que** les entraîneurs (15, 35) disposent d'éléments d'engrènement qui sont conçus en saillie (51) et creux correspondant (56) qui sont disposés l'un par rapport à l'autre avec un jeu d'angle de rotation (B), si bien que des surfaces d'appui opposées (17, 37) des entraîneurs (15, 35) sont distantes en état de repos.

10. Ferrure selon la revendication 9, **caractérisée en ce que** l'entraîneur de poignée (15) a sur une partie centrale (50) des ailettes arquées (52), dont les extrémités circonférentielles ont ou formant des surfaces de poussée (19).

11. Ferrure selon la revendication 9 ou 10, **caractérisée en ce que** les éléments d'accouplement (36) sont des fûts de roulement, des chevilles de blocage, des chevilles cylindriques, des rouleaux cylindriques ou des billes.

12. Ferrure selon la revendication 11, **caractérisée en ce que** les éléments d'accouplement (36) forment au moins une paire d'éléments d'accouplement qui est chargée par un ressort de pression respectif (38) sur des surfaces de poussée voisines (19) de l'entraîneur de poignée (15), chaque paire d'éléments d'accouplement étant disposée dans un espace (55) de forme de base globalement trapézoïde qui est délimité par une paroi intérieure cylindrique (44) de l'évidement cylindrique ajusté (24), par les surfaces de poussée (19) de l'entraîneur de poignée (15), ainsi que par les surfaces de coinçage (39) de l'entraîneur de tige (35), et qui s'élargit en direction du ressort correspondant (38), alors que les éléments d'accouplement (36) peuvent être déplacées radialement vers l'extérieur, par l'attaque des surfaces de coinçage (39) de l'entraîneur de tige (35).

13. Ferrure selon la revendication 11, **caractérisée en ce qu'**un élément d'accouplement respectif (36) est disposé entre les surfaces de poussée (19) de l'entraîneur de poignée (15), et **en ce qu'**à chaque élément d'accouplement (36) est associée une voussure (31) dans l'entraîneur de tige (35), en direction radiale vers l'intérieur, dont aux moins les zones d'angle attaquent sur l'élément d'accouplement (36).

14. Ferrure selon la revendication 13, **caractérisée en ce qu'**au moins quatre évidements ou creux de blocage (27, 66) correspondant aux éléments d'accouplement (36) sont prévus dans la paroi intérieure (44) de l'évidement ajusté (24).

15. Ferrure selon la revendication 13 ou 14, **caractérisée en ce que** chaque élément d'accouplement (36) est chargé radialement vers l'extérieur par la force d'un ressort.

16. Ferrure selon l'une des revendications 13 à 15, **caractérisée en ce que** des parties centrales diamétralement opposées (50) de l'entraîneur de poignée (15) guident un ressort de pression (38), qui charge des billes d'enclenchement (47) vers l'extérieur.

17. Ferrure selon la revendication 16, **caractérisée en ce qu'**au moins quatre évidements d'enclenchement (67) correspondant aux billes d'enclenchement (47) sont prévus dans la paroi intérieure (44) de l'évidement ajusté (24).

18. Ferrure selon la revendication 16 ou 17, **caractérisée en ce que** les billes d'enclenchement (47) sont plus grandes que les éléments d'accouplement (36), et qu'elles ont notamment des dimensions longitudinales et des diamètres plus grands.

19. Ferrure selon l'une des revendications 16 à 18, **caractérisée en ce que** la force du ressort agissant sur les éléments d'enclenchement (67) est plus grande que la force du ressort agissant sur les éléments d'accouplement (36).

20. Ferrure selon l'une des revendications 13 à 17, **caractérisée en ce que** les éléments d'accouplement (36) et/ou les billes d'enclenchement (47) peuvent être déplacés radialement par l'attaque des voussures (31) et des évidements (27, 66, 67), et notamment par les surfaces de fonction (69) formées dans les zones d'angle, en direction de la circonférence intérieure (44) de l'évidement ajusté (24).

21. Ferrure selon l'une des revendications 3 à 20, **caractérisée en ce que** la limitation (24) est façonnée dans le fond du corps de fixation (20).

22. Ferrure selon l'une des revendications 3, à 21, **caractérisée en ce que** la limitation (24) est façonnée dans un insert (25, 88) qui peut être placé solidairement de forme et/ou de force dans le corps de fixation (20).

23. Ferrure selon l'une des revendications 3 à 22, **caractérisée en ce que** la limitation (24; 44) présente un matériau qui est plus flexible que le matériau de l'entraîneur de tige (35) et/ou que le matériau des éléments d'accouplement (36).

24. Ferrure en forme de poignée, avec un entraîneur de poignée (15) qui est conçu en tant que coulisse et guidé linéairement à l'intérieur d'une limitation (24), par exemple un boîtier, un corps de de fixation ou une rainure pliée d'un support plane, notamment d'un élément de limitation d'espace tel qu'un vantail de porte, un châssis de fenêtre ou autres, avec un entraîneur de sortie (35) qui peut coulisser de manière limitée par rapport à l'entraîneur de poignée (15) et qui a un élément de sortie (30) disposé transversalement par rapport au boîtier ou au corps de fixation et assemblé à la poignée pour actionner un mécanisme de fermeture, et avec un arrangement d'accouplement (K) qui se trouve entre l'entraîneur de poignée (15) et l'élément de sortie (30), qui dispose d'un élément d'accouplement (36) situé entre des surfaces de poussée (19) de l'entraîneur de poignée (15), et par lequel un actionnement de la poignée peut être autorisé ou bloqué, selon qu'une force soit opérée sur la poignée ou sur l'élément de sortie (30), **caractérisée en ce que** l'élément d'accouplement (36) est conçu en tant que cheville d'enclenchement, et qu'en fonction de la position de l'entraîneur de poignée (15), ou bien il s'appuie coulissable contre la limitation (24) [position de libération], ou bien il entre dans une auge d'arrêt (27) [position de blocage].

25. Ferrure selon la revendication 24, **caractérisée en ce que** dans l'entraîneur de poignée ou coulisse (15), il y a un évidement (57) pour recevoir l'entraîneur de sortie (35) qui porte une tige à quatre pans (30) transversalement en saillie par rapport à celui-ci et qui a aux deux extrémités des surfaces d'appui (37) qui font face à des surfaces d'appui (17) de l'entraîneur de poignée (15), avec un jeu (B).

26. Ferrure selon la revendication 24 ou 25, **caractérisée en ce que** dans l'entraîneur de poignée (15), il y a une perforation transversale pour recevoir un ressort de pression (38) qui, par l'intermédiaire d'une bille d'enclenchement (47), agit ensemble avec une auge d'enclenchement (48) dans la limitation (24).

27. Ferrure selon la revendication 24 ou 25, **caractérisée en ce qu'**en état de repos [c'est-à-dire en position libérée], l'élément d'accouplement (36) se trouve dans une voussure (31) de l'entraîneur de sortie (35), mais que si une force est exercée contre ce dernier, il est transporté, par la zone d'angle de l'entraîneur, dans l'auge de blocage (27) et donc en position de blocage.

28. Elément de limitation d'espace avec une ferrure selon l'une des revendications 1 à 27.
